# EUROPÄISCHE PATENTANMELDUNG

(11) **EP 4 144 661 A1**
(43) Veröffentlichungstag der Anmeldung: **08.03.2023**
(21) Anmeldenummer: 21194672.8
(22) Anmeldetag: 02.09.2021
(51) Int. Cl.: B65D 30/18, B65D 30/20, B65D 33/10

(54) **SEITENFALTENPAPIERGEBINDE, VERFAHREN ZUR HERSTELLUNG DES SEITENFALTENPAPIERGEBINDES SOWIE VERWENDUNG DES SEITENFALTENPAPIERGEBINDES**

(71) Anmelder: Papier-Mettler KG, 54497 Morbach (DE)
(72) Erfinder: OLK, Marco, 54426 Malborn-Thiergarten (DE); ABEND, Matthias Manfred, 54413 Beuren (DE)
(74) Vertreter: Metten, Karl-Heinz

(57) **Zusammenfassung**

Die vorliegende betrifft einen Seitenfaltenpapiergebinde (1), bei dem im Bereich des Übergangs der Vorderwand (2) in einen ersten Teil (27) des Gebindebodenbereichs (20) ein erster Vorbruch (61) vorliegt und bei dem im Bereich des Übergangs der Rückwand (4) in einen zweiten Teil (29, 29') des Gebindebodenbereichs (20) ein zweiter Vorbruch vorliegt. Ferner betrifft die Erfindung ein Verfahren zur Herstellung eines Seitenfaltenpapiergebindes, bei dem eine Vielzahl von linienförmigen Vorbrüchen in die Innenseite einer Papierbahn eingebracht wird. Außerdem betrifft die Erfindung die Verwendung des erfindungsgemäßen Seitenfaltenpapiergebindes als Kompostsammel- und/oder -tragegebinde und/oder als im unbefüllten Zustand selbststehendes befüllbares Gebinde.

## Beschreibung

Die vorliegende Erfindung betrifft ein Seitenfaltenpapiergebinde wie Seitenfaltenbeutel oder -tasche, ein Verfahren zur Herstellung eines solchen Seitenfaltenpapiergebindes sowie die Verwendung des erfindungsgemäßen Seitenfaltenpapiergebindes.

Mit Transportgebinden aus Papier geht der Vorteil einher, dass diese die Umwelt regelmäßig nicht belasten und beispielsweise ohne weiteres recycelbar sind oder zersetzt werden können. Da sie auf nachwachsende Rohstoffe zurückgehen, trägt auch deren energetische Verwertung im Allgemeinen nicht zu einer Verschlechterung der Kohlendioxidbilanz bei. Eine praktikable Handhabung im täglichen Gebrauch setzt jedoch üblicherweise voraus, dass solche Papiertaschen oder -beutel sich leicht und unproblematisch befüllen lassen. Selbststehende Papiertaschen, die auch im unbefüllten Zustand ohne die Hilfe Dritter beidhändig befüllt werden können, haben bislang großformatig zu sein und über einen Blockboden zu verfügen. Dessen Herstellung ist materialaufwendig und erfordert nicht selten zusätzliche Arbeitsschritte. Der vorliegenden Erfindung lag daher die Aufgabe zugrunde, Papierbeutel und -taschen zur Verfügung zu stellen, die nicht mit den Nachteilen des Stands der Technik behaftet sind und die insbesondere unabhängig von der Größe auch im unbefüllten Zustand selbststehend sind.

Demgemäß wurde ein Seitenfaltenpapiergebinde wie ein Seitenfaltenpapierbeutel und eine Seitenfaltenpapiertasche gefunden mit einem Gebindeboden bzw. einem Gebindebodenbereich, einer Vorderwand mit einem oberen Gebinderand und einer Gebindeinnen- und einer -außenseite sowie einander gegenüberliegenden Längsfaltkanten, einer Rückwand mit einem oberen Gebinderand und einer Gebindeinnen- und einer -außenseite sowie einander gegenüberliegenden Längsfaltkanten, und einander gegenüberliegenden ersten und zweiten Seitenwänden, jeweils mit einem oberen Gebinderand und einer Gebindeinnen- und einer - außenseite, enthaltend jeweils mindestens eine, insbesondere genau eine, Seitenfalte. Bei dem erfindungsgemäßen Seitenfaltenpapiergebinde geht die Vorderwand, insbesondere entlang einer ersten Faltkante, einstückig über in einen ersten Teil des Gebindebodenbereichs mit einem ersten Außenrand, auch geht die Rückwand, insbesondere entlang einer zweiten Faltkante, einstückig über in einen zweiten Teil des Gebindebodenbereichs mit einem zweiten Außenrand. Erfindungsgemäß ist dieses Seitenfaltenpapiergebinde im Bereich des Übergangs der Vorderwand in den ersten Teil des Gebindebodenbereichs, insbesondere im Bereich der ersten Faltkante, insbesondere an der ersten Faltkante, mindestens abschnittsweise, insbesondere vollständig, mit einem ersten Vorbruch und im Bereich des Übergangs der Rückwand in den zweiten Teil des Gebindebodenbereichs, insbesondere im Bereich der zweiten Faltkante, insbesondere an der zweiten Faltkante, mindestens abschnittsweise, insbesondere vollständig, mit einem zweiten Vorbruch versehen.

Darüber hinaus kann in einer bevorzugten Ausführungsform vorgesehen sein, dass die erste Seitenwand, insbesondere entlang einer dritten Faltkante, einstückig übergeht in einen dritten Teil des Gebindebodenbereichs, dass die zweite Seitenwand, insbesondere entlang einer vierten Faltkante, einstückig übergeht in einen vierten Teil des Gebindebodenbereichs und dass im Bereich des Übergangs der ersten Seitenwand in den dritten Teil des Gebindebodenbereichs, insbesondere im Bereich der dritten Faltkante, insbesondere an der dritten Faltkante, mindestens abschnittsweise, insbesondere vollständig, ein dritter Vorbruch vorliegt und dass im Bereich des Übergangs der zweiten Seitenwand in den vierten Teil des Gebindebodenbereichs, insbesondere im Bereich der vierten Faltkante, insbesondere an der vierten Faltkante, mindestens abschnittsweise, insbesondere vollständig, ein vierter Vorbruch vorliegt.

Bei den ersten und zweiten Vorbrüchen und insbesondere auch bei den dritten und vierten Vorbrüchen handelt es sich bevorzugt um vorpräparierte Vorbrüche.

Unter einem Vorbruch versteht man im Allgemeinen das Rillen von Papier mit dem Fachmann bekannten Vorbruch-Werkzeugen, beispielsweise Prägewerkzeugen. Mit der Anbringung eines Vorbruchs wird das Papier im Allgemeinen derart verändert, dass für nachfolgende Faltvorgänge ein kantenscharfer Falz gewährleistet ist. Beispielsweise kann ein Vorbruch durch ein sogenanntes rotierendes Rillmesser gegen eine Gummiwelle oder - unterlage erzeugt werden. Eine zu starke Rillung kann zu einer Beschädigung des Papiers und sodann im Verlauf der Produktion zum Reißen des Materials im Falz führen. Bei einer zu geringen Rillung können Faltungenauigkeiten resultieren. Mit einem Vorbruch wird somit eine Falzlinie angedeutet, ohne dass es jedoch zur Ausbildung der Falz kommt.

In einer zweckmäßigen Ausgestaltung stellen demgemäß die ersten und zweiten Faltkanten und insbesondere auch die dritten und vierten Faltkanten nachgelagert im Bereich der ersten, zweiten, dritten bzw. vierten Vorbrüche angefertigte Faltkanten dar.

Solche erfindungsgemäßen Seitenfaltenpapiergebinde lösen die der Erfindung zugrunde liegende Aufgabe, ein größenunabhängig selbststehendes Papierbehältnis zur Verfügung zu stellen, besonders gut, bei denen der erste und der zweite Vorbruch und insbesondere auch der dritte und der vierte Vorbruch auf der Gebindeinnenseite von Vorderwand und Rückwand sowie gegebenenfalls von erster Seitenwand bzw. zweiter Seitenwand vorliegen.

In zweckmäßigen Ausgestaltungen des erfindungsgemäßen Seitenfaltenpapiergebindes liegt bei gattungsgemäßem Gebrauch der obere Gebinderand der Vorderwand unterhalb des oberen Gebinderandes der Rückwand vor. Ein gattungsgemäßer Gebrauch liegt beispielsweise vor, wenn eine Seitenfaltenpapiertasche an den Tragegriffen getragen wird, sodass der Taschenboden nach unten weist. Auch stellt ein auf einer Unterlage selbststehend aufgestelltes und ohne Hilfe Dritter beidhändig befüllbares Seitenfaltenpapiergebinde einen gattungsgemäßen Gebrauch dar. Mit der vorangehend geschilderten Ausführungsform eines erfindungsgemäßen Seitenfaltenpapiergebindes wird eine sehr materialsparende Herstellung ermöglicht, insbesondere aus einem einstückigen Zuschnitt.

Für viele Anwendungen hat es sich als hinreichend erwiesen, dass der erste Teil des Gebindebodenbereichs des erfindungsgemäßen Seitenfaltenpapiergebindes eine im Wesentlichen rechteckige Grundfläche ausbildet. Hierbei weist der erste Teil des Gebindebodenbereichs vorzugsweise eine größere Erstreckung (A) weg von dem Übergang der Vorderwand in den ersten Teil des Gebindebodenbereichs, insbesondere von der ersten Faltkante, auf, als der zweite Teil des Gebindebodenbereichs eine Erstreckung (B) weg von dem Übergang der Rückwand in den zweiten Teil des Gebindebodenbereichs, insbesondere von der zweiten Faltkante, aufweist, und zwar insbesondere in dem Umfang wie der obere Gebinderand der Vorderwand unterhalb des oberen Gebinderandes der Rückwand vorliegt. Insbesondere auf diese Weise kann sichergestellt werden, dass das erfindungsgemäße Seitenfaltenpapiergebinde materialsparend aus nur einem einstückigen Zuschnitt gefertigt werden kann. Auf diese Weise kann bei einer vorteilhaften Ausführungsform des erfindungsgemäßen Seitenfaltenpapiergebindes vorgesehen werden, dass der erste Teil des Gebindebodenbereichs den zweiten Teil des Gebindebodenbereichs mindestens abschnittsweise, insbesondere im Wesentlichen vollständig, überdeckt. Hierdurch gelingt unter anderem auch eine besonders dichte und stabile Bodengestaltung. Besonders vorteilhaft erstreckt sich hierbei der erste Teil des Gebindebodenbereichs im Wesentlichen bis zum oder bis benachbart zum Übergang der Rückwand in den zweiten Teil des Gebindebodenbereichs, insbesondere Gebindebodenbereichim Wesentlichen bis zur oder bis benachbart zur zweiten Faltkante.

Von besonderem Vorteil bei dem erfindungsgemäßen Seitenfaltenpapiergebinde ist auch, dass die Menge an Klebstoff zur Ausbildung eines dichten Gebindebodenbereichs sehr gering gehalten werden kann. Dies gelingt zum Beispiel dadurch, dass der erste Teil des Gebindebodenbereichs, insbesondere ausschließlich, benachbart zum Übergang der Rückwand in den zweiten Teil des Gebindebodenbereichs, insbesondere zur zweiten Faltkante, innenseitig mit dem zweiten Teil des Gebindebodenbereichs verbunden, insbesondere verklebt, ist.

Bei dem erfindungsgemäßen Seitenfaltenpapiergebinde liegen, wie bereits vorangehend erläutert, Vorderwand, Rückwand, erste Seitenwand und zweite Seitenwand sowie erster, zweiter, dritter und vierter Teil des Gebindebodenbereichs bevorzugt einstückig vor.

Der erste Teil des Gebindebodenbereichs des erfindungsgemäßen Seitenfaltenpapiergebindes ist bevorzugt einlagig oder überwiegend einlagig ausgebildet. Dies trägt ebenfalls zu einer Materialersparnis bei der Herstellung bei.

Von Vorteil sind insbesondere in diesem Zusammenhang auch solche erfindungsgemäßen Seitenfaltenpapiergebinde, bei denen der zweite Teil des Gebindebodenbereichs im Wesentlichen nicht mehr als die halbe Fläche oder im Wesentlichen die halbe Fläche des Gebindebodenbereichs bildet bzw. abdeckt.

Mit solchen erfindungsgemäßen Seitenfaltenpapiergebinden gelingt regelmäßig eine besonders vorteilhafte Herstellung wie auch Handhabung, bei denen der Abstand des ersten Außenrands zum ersten Vorbruch im Wesentlichen im Bereich von der halben Breite bis zur Breite der ersten und/oder zweiten Seitenwand liegt. Hierbei kann alternativ sowie insbesondere zusätzlich vorgesehen sein, der Abstand des zweiten Außenrands zum zweiten Vorbruch im Wesentlichen im Bereich von einem Drittel der Breite bis zu zwei Dritteln der Breite der ersten und/oder zweiten Seitenwand, vorzugsweise im Wesentlichen im Bereich der Hälfte der Breite der ersten und/oder zweiten Seitenwand, liegt.

In einer weiteren zweckmäßigen Ausgestaltung verfügt das erfindungsgemäße Seitenfaltenpapiergebinde über einen ersten Tragegriff, insbesondere Papiertragegriff, angebracht an, insbesondere der Gebindeinnenwand, der Vorderwand und/oder, insbesondere und, über einen zweiten Tragegriff, insbesondere Papiertragegriff, angebracht an, insbesondere der Gebindeinnenwand, der Rückwand. Bei einem derartigen Seitenfaltenpapiergebinde spricht man regelmäßig auch von einer Seitenfaltentasche. Verfügt das erfindungsgemäße Seitenfaltenpapiergebinde über keine Trageschlaufen oder Tragegriffe und auch nicht über Grifflöcher, kann im Allgemeinen von einem Seitenfaltenbeutel gesprochen werden.

Um erfindungsgemäße Seitenfaltentaschen zu erhalten, mit denen große Traglasten transportiert werden können, kann mindestens eine Verstärkungslage im Bereich der Anbringung der Tragegriffe an der Vorderwand und/oder, insbesondere und, mindestens eine Verstärkungslage im Bereich der Anbringung der Tragegriffe an der Rückwand vorgesehen werden.

Das für die erfindungsgemäßen Seitenfaltenpapiergebinde verwendete Papier verfügt in einer besonders geeigneten Ausführungsform über eine Grammatur im Bereich von 30 g/m² bis 120 g/m², bevorzugt im Bereich von 40 g/m² bis 90 g/m².

Des Weiteren kann in einer zweckmäßigen Ausgestaltung des erfindungsgemäßen Seitenfaltenpapiergebindes vorgesehen sein, dass das Papier von Vorderwand, Rückwand, erster Seitenwand und zweiter Seitenwand sowie von dem ersten, zweiten, dritten und vierten Teil des Gebindebodenbereichs innen- und/oder außenseitig laminiert oder mit einem Siegellack versehen ist. Mit derartigen erfindungsgemäßen Seitenfaltenpapiergebinden können auch feuchte Gegenstände transportiert und gelagert werden. Beispielsweise eignen sich derartige Seitenfaltenpapiergebinde als Kompostsammel- und/oder -tragegebinde.

Besonders zweckmäßige Ausführungsformen des erfindungsgemäßen Seitenfaltenpapiergebindes umfassen ferner eine Querfaltlinie bzw. Querfaltkante, die sich im Bereich des ersten Teils des Gebindebodenbereichs beabstandet vom ersten Außenrand, insbesondere im Wesentlichen parallel oder parallel zum ersten Außenrand, erstreckt, insbesondere im Bereich zwischen den ersten und zweiten Seitenwänden. Besonders bevorzugt ist dabei eine solche Ausführungsform des erfindungsgemäßen Seitenfaltenpapiergebindes, bei der sich die Querfaltlinie bzw. Querfaltkante im Bereich des ersten Teils des Gebindebodenbereichs beabstandet vom ersten Außenrand, insbesondere im Wesentlichen parallel oder parallel zum ersten Außenrand, und im Bereich des zweiten Teils des Gebindebodenbereichs beabstandet vom zweiten Außenrand, insbesondere im Wesentlichen parallel oder parallel zum ersten Außenrand, und im Bereich des dritten Teils des Gebindebodenbereichs beabstandet vom zweiten Außenrand, insbesondere im Wesentlichen parallel oder parallel zum ersten Außenrand, und im Bereich des vierten Teils des Gebindebodenbereichs beabstandet vom zweiten Außenrand, insbesondere im Wesentlichen parallel oder parallel zum ersten Außenrand, insbesondere durchgehend, erstreckt. Mit der vorangehend geschilderten bevorzugten Ausführungsform gelangt man zu besonders dichten Gebindeböden.

Die der Erfindung zugrunde liegende Aufgabe wird des Weiteren gelöst durch ein Verfahren zur Herstellung eines, insbesondere erfindungsgemäßen, Seitenfaltenpapiergebindes, umfassend die Schritte, insbesondere in der dargestellten Reihenfolge,
- Zurverfügungstellung einer, insbesondere Endlos-, Papierbahn mit einer Innen- und einer Außenseite und mit einem ersten Seitenrand und einem gegenüberliegenden zweiten Seitenrand sowie einer longitudinalen Erstreckung,
- Zurverfügungstellung eines Prägewerkzeugs,
- Zurverfügungstellung eines Perforationszeugs,
- Überführen mindestens eines Teils der Papierbahn auf eine im Wesentlichen ebene, insbesondere im Wesentlichen nicht nachgiebige, Grundlage, so dass die Außenseite der Grundlage zugewandt ist,
- Einbringen eines oder einer Vielzahl von linienförmigen Vorbrüchen, der bzw. die sich im Wesentlichen von dem ersten bis zum zweiten Seitenrand oder von dem ersten bis zum zweiten Seitenrand, insbesondere kontinuierlich, erstreckt bzw. erstrecken, insbesondere in einem rechten oder im Wesentlichen rechten Winkel zur longitudinalen Erstreckung der Papierbahn, in die Innenseite der Papierbahn mit dem Prägewerkzeug,
- gegebenenfalls Anbringen eines ersten und/oder zweiten Tragegriffs, insbesondere an der Innenseite der Papierbahn beabstandet von dem linienförmigen Vorbruch,
- Anbringung einer sich von dem ersten bis zum zweiten Seitenrand, insbesondere kontinuierlich, erstreckenden, keine Abtrennung verursachenden ersten Perforationslinie und

Anbringung einer sich von dem ersten bis zum zweiten Seitenrand, insbesondere kontinuierlich, erstreckenden, keine Abtrennung verursachenden zweiten Perforationslinie in einem Abstand von der ersten Perforationslinie unter Ausbildung einer Zuschnittsgrundform für das Seitenfaltenpapiergebinde, wobei der linienförmige Vorbruch näher beabstandet zur ersten als zur zweiten Perforationslinie vorliegt,
- Ausbilden von Längsfaltkanten unter Erhalt von Vorderwand, Rückwand und erster und zweiter Seitenwand sowie gleichzeitiges oder vorgelagertes oder nachgelagertes Ausbilden der Seitenfalten von erster und zweiter Seitenwand
   und
   überlappendes Zusammenführen von erstem und zweitem Seitenrand der Papierbahn unter Ausbildung eines Schlauchs und Verbinden, insbesondere Verkleben, von erstem und zweitem Seitenrand im Bereich der Überlappung,
- gegebenenfalls flächiges Aneinanderanlegen von Vorderwand und Rückwand sowie der Hälften von erster Seitenwand entlang der Seitenfalte und der Hälften von zweiter Seitenwand entlang der Seitenfalte,
- Auftrennen der ersten und zweiten Perforationslinien unter Erhalt eines Seitenfaltenpapiergebindegrundkörpers und
- Umschlagen, insbesondere Umfalzen, eines Teils des zwischen dem linienförmige Vorbruch und der ersten Perforationslinie vorliegenden, insbesondere den Gebindebodenbereich bildenden, Abschnitts entlang einer Querfaltlinie, auf den verbleibenden Teil des Gebindebodenbereichs oder eines Teils hiervon unter Ausbildung eines überlappenden Bereichs und Verbinden, insbesondere Verkleben, des umgeschlagenen Teils im überlappenden Bereich mit dem verbleibenden Teil.

Die Schritte des Einbringens eines oder einer Vielzahl von linienförmigen Vorbrüchen und die Anbringung von erster und zweiter Perforationslinie sowie gegebenenfalls das Anbringen von erstem und/oder zweitem Tragegriff können sequentiell in beliebiger Reihenfolge oder auch gleichzeitig vorgenommen werden. Auch ist es möglich jeweils zwei Schritte paarweise simultan durchzuführen.

In einer Weiterbildung des erfindungsgemäßen Verfahrens umfasst dieses nachgelagert weiterhin den Schritt der Ausbildung des Gebindebodenbereichs unter Faltung entlang des linienförmigen Vorbruchs. Dieser Schritt wird regelmäßig erst vom Nutzer des erfindungsgemäßen Seitenfaltenpapiergebindes vorgenommen. Durch das Vorsehen des bzw. der Vorbrüche, insbesondere wenn gebindeinnenseitig vorliegend, kann unter Ausbildung von Faltkanten im Bodenbereich besonders zuverlässig ein selbststehender Beutel bzw. eine selbststehende Tasche erhalten werden.

Das Ausbilden von Längsfaltkanten unter Erhalt von Vorderwand, Rückwand und erster und zweiter Seitenwand sowie das Ausbilden der Seitenfalten von erster und zweiter Seitenwand kann in einer Ausführungsform dem überlappenden Zusammenführen von erstem und zweitem Seitenrand der Papierbahn unter Ausbildung eines Schlauchs und Verbinden von erstem und zweitem Seitenrand zeitliche vorgelagert sein. Diese beiden Verfahrensschritte können, insbesondere bei maschineller Fertigung, im Wesentlichen zeitgleich vorgenommen werden. Grundsätzlich ist es auch möglich, den Schritt des überlappenden Zusammenführens von erstem und zweitem Seitenrand der Papierbahn unter Ausbildung eines Schlauchs und Verbinden von erstem und zweitem Seitenrand im Bereich der Überlappung voranzustellen dem Schritt des Ausbildens von Längsfaltkanten und Seitenfalten voranzustellen.

Außerdem wird die der Erfindung zugrunde liegende Aufgabe gelöst durch ein Seitenfaltenpapiergebinde, erhalten oder erhältlich gemäß dem erfindungsgemäßen Verfahren.

Mit den erfindungsgemäßen Seitenfaltenpapiergebinden gelingt es überraschenderweise, größenunabhängig auch im unbefüllten Zustand selbststehende Gebinde verfügbar zu machen, die nicht auf die Verwendung von Kunststoff-, Leder- oder Textillagen oder die Mitverwendung einer Stützstruktur angewiesen sind. Ferner wurde überraschend gefunden, dass das erfindungsgemäße Seitenfaltenpapiergebinde im flachen, stapelfähigen Zustand über eine gleichmäßig geringe Dicke verfügt, beispielsweise auch gegenüber Blockbodenbeuteln. Dies kann darauf zurückgeführt werden, dass bei den erfindungsgemäßen Seitenfaltenpapiergebinden im flachen, stapelfähigen Zustand, wie man diesen im Herstellprozess zunächst erhält, der Gebindeboden als solcher noch gar nicht ausgebildet ist und demgemäß auch nicht auftragen kann. Vielmehr liegt ein Gebindebodenbereich vor mit, im gefalteten Zustand, einander gegenüberliegenden Arealen, die übergehen in Vorder- und Rückwand bzw. in erste und zweite Seitenwand. Hingegen liegt bei Blockbodenbeuteln der vollständig gefaltete Gebindeboden nach Beendigung des Herstellungsprozesses bereits vollständig ausgebildet vor. Dies führt regelmäßig dazu, dass bei Stapeln von Blockbodenbeuteln sich der dasjenige Ende, das den gefalteten Bodenbereich aufweist, erhöht, was für Transport und Lagerung hinderlich ist. Dies kann nur dadurch vermieden werden, dass jeder nachfolgende Blockbodenbeutel in einem Stapel um 180° gedreht wird. Eine derartig aufwändige Stapelbildung ist mit dem erfindungsgemäßen Seitenfaltenpapiergebinde nicht mehr nötig.

Weitere Merkmale und Vorteile der Erfindung ergeben sich aus der nachfolgenden Beschreibung, in der Ausführungsbeispiele der Erfindung anhand von schematischen Zeichnungen beispielhaft erläutert werden, ohne dadurch die Erfindung zu beschränken. Dabei zeigen
- Figur 1: eine schematische Frontansicht eines Zuschnitts einer ersten Ausführungsform des erfindungsgemäßen Seitenfaltenpapiergebindes,
- Figur 2: eine schematische Frontansicht eines Zuschnitts einer zweiten Ausführungsform des erfindungsgemäßen Seitenfaltenpapiergebindes,
- Figur 3: eine schematische Frontansicht eines Zuschnitts einer dritten Ausführungsform des erfindungsgemäßen Seitenfaltenpapiergebindes und
- Figur 4: schematische Frontansicht der Innenseite einer Papierbahn zur Herstellung des erfindungsgemäßen Seitenfaltenpapiergebindes gemäß der ersten Ausführungsform.

Figur 1 zeigt eine erste Ausführungsform eines erfindungsgemäßen Seitenfaltenpapiergebindes (1) bzw. des Zuschnitts für ein solches erfindungsgemäßes Seitenfaltenpapiergebinde (1) mit einem Gebindebodenbereich (20), einer Vorderwand (2) mit einem oberen Gebinderand (21) und einer Gebindeinnen- und einer -außenseite (23, 23'), einer Rückwand (4) mit einem oberen Gebinderand (41), einer Gebindeinnen- (43, 43') und einer -außenseite (44, 44') und einem ersten Seitenrand (203) und einem zweiten Seitenrand (205), einander gegenüberliegenden ersten und zweiten Seitenwänden (11, 11'), jeweils mit einem oberen Gebinderand (13, 13'), einer Gebindeinnen- und einer -außenseite (15, 15') und einer Breite (X), enthaltend jeweils mindestens eine Seitenfalte (17, 17'), Längsfaltenkanten (19, 19') zwischen den Seitenwänden (11, 11') und der Vorderwand (2) bzw. der Rückwand (4), einen sich vom zweiten Seitenrand (205) in Richtung der Längsfaltenkante (19') ausdehnenden Überlappungsbereich (91) zum Verbinden der die Rückwand bildenden Abschnitte, einer Querfaltenkante bzw. -linie (81) und einem Tragegriff (71). Bei der abgebildeten Ausführungsform wird die Rückwand (4) durch zwei im Wesentlichen gleich große Abschnitte (43, 44) gebildet. Dabei liegt in der dargestellten bevorzugten Ausführungsform der obere Gebinderand der Vorderwand (21) unterhalb des oberen Gebinderandes der Rückwand (41) vor. Die Vorderwand (2) geht entlang eines ersten Vorbruchs (61) einstückig in einen im Wesentlichen rechteckigen ersten Teil (27) des Gebindebodenbereichs (20) mit einem ersten Außenrand (51) und einer Breite bzw. Erstreckung (A) über. Die Rückwand (4) geht entlang eines zweiten Vorbruchs (63, 63') in den die Rückwand bildenden Abschnitten einstückig in einen zweiten Teil des Gebindebodenbereichs (29, 29') mit einem zweiten Außenrand (53, 53') und einer Breite bzw. Erstreckung (B) über. Die erste Seitenwand (11) geht entlang eines dritten Vorbruchs (65) einstückig in einen dritten Teil (31) des Gebindebodenbereichs über, und die zweite Seitenwand (11') entlang eines vierten Vorbruchs (65') einstückig in einen vierten Teil (31') des Gebindebodenbereichs über. Der erste Teil (27) des Gebindebodenbereichs weist hierbei eine größere Erstreckung (A) weg von dem ersten Vorbruch (61) auf als der zweite Teil (29, 29') des Gebindebodenbereichs weg von dem zweiten Vorbruch (63, 63'). In der fertig aufgestellten befüllbaren Tasche liegt an dem ersten Vorbruch (61) die erste Faltkante (25) vor im Bereich des zweiten Vorbruchs (63, 63') liegt die zweite Faltkante (45, 45') vor, im Bereich des dritten Vorbruchs (65) die dritte Faltkante (55) und im Bereich des vierten Vorbruchs (65') die vierte Faltkante (55'). Durch das Vorsehen der Vorbrüche erhält man eine Papiertasche, die, sobald entlang der Vorbrücke Faltkanten beim Ausbilden des Bodens gebildet werden, auch im unbefüllten Zustand selbststehend ist und mit beiden Händen ohne Hilfe Dritter befüllt werden kann, und zwar insbesondere auch bei kleinen Gebindegrößen, z.B. bei einer Breite von Vorder- und Rückwand im Bereich von 15 bis 20 cm. Bei der dargestellten Ausführungsform des erfindungsgemäßen Seitenfaltenpapiergebindes (1) erstreckt sich die Querfaltenkante bzw. -linie (81) durchgängig über Vorderwand, Rückwand und erste und zweite Seitenwand, d.h. zwischen dem ersten Seitenrand (203) und dem gegenüberliegenden zweiten Seitenrand (205). Die Querfaltenkante bzw. -linie (81) ist dabei geringer beabstandet zu dem zweiten Außenrand (53, 53') der den zweiten Teil (29, 29') des Gebindebodenbereichs (20) bildenden Abschnitte als zu dem ersten Außenrand (51) des ersten Teil (27) des Gebindebodenbereichs (20). Durch das Umschlagen des unterhalb der Querfaltenkante bzw. -linie (81) liegenden Abschnitts der im gefalteten und entlang des Überlappungsbereich (91) verbundenen Tasche auf den darüber liegenden Abschnitt des Gebindebodenbereichs (20) und Verkleben im Überlappungsbereich wird ein besonders dichter Gebindeboden erhalten.

Figur 2 zeigt eine zweite Ausführungsform eines erfindungsgemäßen Seitenfaltenpapiergebindes (1) bzw. des Zuschnitts für ein solches erfindungsgemäßes Seitenfaltenpapiergebinde (1), die sich von der in Figur 1 gezeigten ersten Ausführungsform dadurch unterscheidet, dass die die Rückwand (4) bildenden Abschnitte über eine unterschiedliche Größe verfügen. Auf diese Weise ist es möglich, bereits bei der Herstellung des erfindungsgemäßen Seitenfaltenpapiergebindes (1) in einem sehr frühen Abschnitt des Herstellverfahrens beide Tragegriffe (71, 73) auf der noch flach ausgebreiteten Papierbahn, insbesondere im Wesentlichen zeitgleich, anzubringen.

Figur 3 zeigt eine dritte Ausführungsform eines erfindungsgemäßen Seitenfaltenpapiergebindes (1) bzw. des Zuschnitts für ein solches erfindungsgemäßes Seitenfaltenpapiergebinde (1). Dieses unterscheidet sich von der in Figur 1 gezeigten ersten Ausführungsform wie auch von der in Figur 2 gezeigten zweiten Ausführungsform dadurch, dass die Querfaltenkante bzw. -linie (81) sich im Wesentlichen nur im ersten Teil (27) des Gebindebodenbereichs befindet und sich parallel beanstandet von dem ersten Außenrand (51) zwischen den zwei einander gegenüberliegenden Längsfaltenkanten (19, 19') erstreckt.

Figur 4 zeigt eine schematische Frontansicht einer Papierbahn (200) zur Herstellung von erfindungsgemäßen Seitenfaltenpapiergebinden (1) mit einer Innen- und Außensseite (201, 201'), einem Gebindebodenbereich (20), einer Vorderwand (2), zwei die Rückwand (4) bildenden Abschnitten, einem ersten Seitenrand (203) und einem gegenüberliegenden zweiten Seitenrand (205), Abschnitten, die die erste und die zweite Seitenwand (11, 11') bilden, enthaltend jeweils eine Seitenfalte (17, 17') sowie einem Überlappungsbereich (91) für die dauerhafte Verbindung mit dem Seitenrand (203). Des Weiteren sind Längsfaltenkanten (19, 19'), eine erste Perforationslinie (209), eine zweite Perforationslinie (211) und linienförmige Vorbrüche (207) vorgesehen. Ein Seitenfaltenpapiergebindegrundkörper (300) zur Ausbildung eines erfindungsgemäßen Seitenfaltenpapiergebindes (1) kann durch Auftrennung entlang der ersten und zweiten Perforationslinien (209, 211) gewonnen werden.

Die in der vorstehenden Beschreibung, in den Ansprüchen sowie in den Zeichnungen offenbarten Merkmale der Erfindung können sowohl einzeln aus auch in jeder beliebigen Kombination für die Verwirklichung der Erfindung in ihren verschiedenen Ausführungsformen wesentlich sein.

## Patentansprüche

1. Seitenfaltenpapiergebinde (1) mit
einem Gebindebodenbereich (20),
einer Vorderwand (2) mit einem oberen Gebinderand (21) und einer Gebindeinnen- und einer -außenseite (23, 23') sowie einander gegenüberliegenden Längsfaltkanten (19),
einer Rückwand (4) mit einem oberen Gebinderand (41) und einer Gebindeinnen - (43, 43') und einer -außenseite (44, 44') sowie einander gegenüberliegenden Längsfaltkanten (19'),
einander gegenüberliegenden ersten und zweiten Seitenwänden (11, 11'), jeweils mit einem oberen Gebinderand (13, 13') und einer Gebindeinnen- und einer -außenseite (15, 15'), enthaltend jeweils mindestens eine Seitenfalte (17, 17'),
wobei die Vorderwand (2), insbesondere entlang einer ersten Faltkante (25), einstückig übergeht in einen ersten Teil (27) des Gebindebodenbereichs (20) mit einem ersten Außenrand (51),
wobei die Rückwand (4), insbesondere entlang einer zweiten Faltkante (45, 45'), einstückig übergeht in einen zweiten Teil (29, 29') des Gebindebodenbereichs (20) mit einem zweiten Außenrand (53, 53'),
**dadurch gekennzeichnet, dass**
im Bereich des Übergangs der Vorderwand (2) in den ersten Teil (27) des Gebindebodenbereichs (20), insbesondere im Bereich der ersten Faltkante (25) oder an der ersten Faltkante, mindestens abschnittsweise, insbesondere vollständig, ein erster Vorbruch (61) vorliegt und dass
im Bereich des Übergangs der Rückwand (4) in den zweiten Teil (29, 29') des Gebindebodenbereichs (20), insbesondere im Bereich der zweiten Faltkante (45, 45') oder an der zweiten Faltkante, mindestens abschnittsweise, insbesondere vollständig, ein zweiter Vorbruch (63, 63') vorliegt.

2. Seitenfaltenpapiergebinde (1) nach Anspruch 1, **dadurch gekennzeichnet, dass** die erste Seitenwand (11), insbesondere entlang einer dritten Faltkante (55), einstückig übergeht in einen dritten Teil (31) des Gebindebodenbereichs (20), dass die zweite Seitenwand (11'), insbesondere entlang einer vierten Faltkante (55'), einstückig übergeht in einen vierten Teil (31') des Gebindebodenbereichs (20), dass im Bereich des Übergangs der ersten Seitenwand (11) in den dritten Teil (31) des Gebindebodenbereichs (20), insbesondere im Bereich der dritten Faltkante (55) oder an der dritten Faltkante, mindestens abschnittsweise, insbesondere vollständig, ein dritter Vorbruch (65) vorliegt und dass
im Bereich des Übergangs der zweiten Seitenwand (11') in den vierten Teil (31') des Gebindebodenbereichs (20), insbesondere im Bereich der vierten Faltkante (55') oder an der vierten Faltkante, mindestens abschnittsweise, insbesondere vollständig, ein vierter Vorbruch (65') vorliegt.

3. Seitenfaltenpapiergebinde (1) nach Anspruch 1 oder 2, **dadurch gekennzeichnet, dass**
der erste und der zweite Vorbruch (61, 63, 63') und insbesondere auch der dritte und der vierte Vorbruch (65, 65') vorpräparierte Vorbrüche darstellen und/oder, insbesondere und, dass die ersten und zweiten Faltkanten (25, 45, 45') und insbesondere auch die dritten und vierten Faltkanten (55, 55') nachgelagert im Bereich der ersten, zweiten, dritten bzw. vierten Vorbrüche angefertigte Faltkanten darstellen.

4. Seitenfaltenpapiergebinde (1) nach einem der vorangehenden Ansprüche, **dadurch gekennzeichnet, dass**
der erste und der zweite Vorbruch (61, 63, 63') und insbesondere auch der dritte und der vierte Vorbruch (65, 65') auf der Gebindeinnenseite von Vorderwand und Rückwand (23, 43, 44) sowie gegebenenfalls von erster Seitenwand bzw. zweiter Seitenwand (11, 11')vorliegen.

5. Seitenfaltenpapiergebinde (1) nach einem der vorangehenden Ansprüche, **dadurch gekennzeichnet, dass**
bei gattungsgemäßem Gebrauch der obere Gebinderand der Vorderwand (21) unterhalb des oberen Gebinderandes der Rückwand (41) vorliegt.

6. Seitenfaltenpapiergebinde (1) nach einem der vorangehenden Ansprüche, **dadurch gekennzeichnet, dass**
der erste Teil (27) des Gebindebodenbereichs (20) eine im Wesentlichen rechteckige Grundfläche ausbildet.

7. Seitenfaltenpapiergebinde (1) nach einem der vorangehenden Ansprüche, insbesondere nach Anspruch 5, **dadurch gekennzeichnet, dass** der erste Teil (27) des Gebindebodenbereichs (20) eine größere Erstreckung (A) weg von dem Übergang der Vorderwand (2) in den ersten Teil (27) des Gebindebodenbereichs (20), insbesondere von der ersten Faltkante (25), als der zweite Teil (29, 29') des Gebindebodenbereichs (20) eine Erstreckung (B) weg von dem Übergang der Rückwand (4) in den zweiten Teil (29, 29') des Gebindebodenbereichs (20), insbesondere von der zweiten Faltkante (45, 45'), aufweist, insbesondere in dem Umfang eine größere Erstreckung wie der obere Gebinderand der Vorderwand (21) unterhalb des oberen Gebinderandes der Rückwand (41) vorliegt.

8. Seitenfaltenpapiergebinde (1) nach einem der vorangehenden Ansprüche, **dadurch gekennzeichnet, dass**
der erste Teil (27) des Gebindebodenbereichs (20) den zweiten Teil (29, 29') des Gebindebodenbereichs (20) mindestens abschnittsweise, insbesondere im Wesentlichen vollständig, überdeckt.

9. Seitenfaltenpapiergebinde (1) nach einem der vorangehenden Ansprüche, **dadurch gekennzeichnet, dass**
der erste Teil (27) des Gebindebodenbereichs (20) sich im Wesentlichen bis zum oder bis benachbart zum Übergang der Rückwand (4) in den zweiten Teil (29, 29') des Gebindebodenbereichs (20), insbesondere zur zweiten Faltkante (45, 45'), erstreckt.

10. Seitenfaltenpapiergebinde (1) nach einem der vorangehenden Ansprüche, **dadurch gekennzeichnet, dass**
der erste Teil (27) des Gebindebodenbereichs (20), insbesondere ausschließlich, benachbart zum Übergang der Rückwand (4) in den zweiten Teil (29, 29') des Gebindebodenbereichs (20), insbesondere zur zweiten Faltkante (45, 45'), innenseitig mit dem zweiten Teil (29, 29') des Gebindebodenbereichs (20) verbunden, insbesondere verklebt, ist.

11. Seitenfaltenpapiergebinde (1) nach einem der vorangehenden Ansprüche, **dadurch gekennzeichnet, dass**
Vorderwand (2), Rückwand (4), erste Seitenwand (11) und zweite Seitenwand (11') sowie erster, zweiter, dritter und vierter Teil (27, 29, 29', 31, 31') des Gebindebodenbereichs (20) einstückig vorliegen.

12. Seitenfaltenpapiergebinde (1) nach einem der vorangehenden Ansprüche, **dadurch gekennzeichnet, dass**
der erste Teil (27) des Gebindebodenbereichs (20) einlagig oder überwiegend einlagig vorliegt.

13. Seitenfaltenpapiergebinde (1) nach einem der vorangehend genannten Ansprüche, **dadurch gekennzeichnet, dass**
der zweite Teil (29, 29') des Gebindebodenbereichs (20) im Wesentlichen nicht mehr als die halbe Fläche oder im Wesentlichen die halbe Fläche des Gebindebodenbereichs (20) bildet bzw. abdeckt.

14. Seitenfaltenpapiergebinde (1) nach einem der vorangehend genannten Ansprüche, **dadurch gekennzeichnet, dass**
der Abstand (A) des ersten Außenrands (51) zum ersten Vorbruch (61) im Wesentlichen im Bereich von der halben Breite (X) bis zur Breite (X) der ersten und/oder zweiten Seitenwand (11, 11') liegt und/oder dass der Abstand (B) des zweiten Außenrands (53, 53') zum zweiten Vorbruch (63, 63') im Wesentlichen im Bereich von einem Drittel der Breite (X) bis zu zwei Dritteln der Breite (X) der ersten und/oder zweiten Seitenwand (11, 11'), vorzugsweise im Wesentlichen im Bereich der Hälfte der Breite der ersten und/oder zweiten Seitenwand (11, 11'), liegt.

15. Seitenfaltenpapiergebinde (1) nach einem der vorangehenden Ansprüche, ferner umfassend
einen ersten Tragegriff (71), insbesondere Papiertragegriff, angebracht an, insbesondere der Gebindeinnenwand (23), der Vorderwand (2) und/oder einen zweiten Tragegriff (73), insbesondere Papiertragegriff, angebracht an, insbesondere der Gebindeinnenwand (43, 43'), der Rückwand (4).

16. Seitenfaltenpapiergebinde (1) nach Anspruch 15, ferner umfassend mindestens eine Verstärkungslage im Bereich der Anbringung der Tragegriffe (71) an der Vorderwand (2) und/oder mindestens eine Verstärkungslage im Bereich der Anbringung der Tragegriffe (73) an der Rückwand (4).

17. Seitenfaltenpapiergebinde (1) nach einem der vorangehend genannten Ansprüche, **dadurch gekennzeichnet, dass**
das Papier eine Grammatur im Bereich von 30 g/m² bis 120 g/m², bevorzugt im Bereich von 40 g/m² bis 90 g/m² , aufweist.

18. Seitenfaltenpapiergebinde (1) nach einem der vorangehend genannten Ansprüche, **dadurch gekennzeichnet, dass**
das Papier von Vorderwand (2), Rückwand (4), erster Seitenwand (11) und zweiter Seitenwand (11') sowie von dem ersten, zweiten, dritten und vierten Teil (27, 29, 29', 31, 31') des Gebindebodenbereichs (20) innen- und/oder außenseitig laminiert oder mit einem Siegellack versehen ist.

19. Seitenfaltenpapiergebinde (1) nach einem der vorangehenden Ansprüche, insbesondere nach einem der Ansprüche 7 bis 18, **gekennzeichnet durch** eine Querfaltlinie (81), die sich im Bereich des ersten Teils (27) des Gebindebodenbereichs (20) beabstandet vom ersten Außenrand (51), insbesondere im Wesentlichen parallel oder parallel zum ersten Außenrand (51), erstreckt, insbesondere im Bereich zwischen den ersten und zweiten Seitenwänden (11, 11'), oder die sich im Bereich des ersten Teils (27) des Gebindebodenbereichs (20) beabstandet vom ersten Außenrand (51), insbesondere im Wesentlichen parallel oder parallel zum ersten Außenrand (51), und im Bereich des zweiten Teils (29, 29) des Gebindebodenbereichs (20) beabstandet vom zweiten Außenrand (53, 53'), insbesondere im Wesentlichen parallel oder parallel zum ersten Außenrand (53, 53'), und im Bereich des dritten Teils (31) des Gebindebodenbereichs (20) beabstandet vom zweiten Außenrand (53), insbesondere im Wesentlichen parallel oder parallel zum ersten Außenrand (53), und im Bereich des vierten Teils (31') des Gebindebodenbereichs (20) beabstandet vom zweiten Außenrand (53'), insbesondere im Wesentlichen parallel oder parallel zum ersten Außenrand (53'), insbesondere durchgehend, erstreckt.

20. Verfahren zur Herstellung eines Seitenfaltenpapiergebindes (1), insbesondere nach einem der vorangehenden Ansprüche, umfassend die Schritte
- Zurverfügungstellung einer, insbesondere Endlos-, Papierbahn (200) mit einer Innen- und einer Außenseite (201,201') und mit einem ersten Seitenrand (203) und einem gegenüberliegenden zweiten Seitenrand (205) sowie einer longitudinalen Erstreckung,
- Zurverfügungstellung eines Prägewerkzeugs,
- Zurverfügungstellung eines Perforationszeugs,
- Überführen mindestens eines Teils der Papierbahn auf eine im Wesentlichen ebene, insbesondere im Wesentlichen nicht nachgiebige, Grundlage, so dass die Außenseite (201) der Grundlage zugewandt ist,
- Einbringen eines oder einer Vielzahl von linienförmigen Vorbrüchen (207), der bzw. die sich im Wesentlichen von dem ersten bis zum zweiten Seitenrand (203, 205) oder von dem ersten bis zum zweiten Seitenrand (203, 205), insbesondere kontinuierlich, erstreckt bzw. erstrecken, insbesondere in einem rechten oder im Wesentlichen rechten Winkel zur longitudinalen Erstreckung der Papierbahn (200), in die Innenseite (201') der Papierbahn mit dem Prägewerkzeug,
- gegebenenfalls Anbringen eines ersten und/oder zweiten Tragegriffs (71, 73), insbesondere an der Innenseite (201') der Papierbahn beabstandet von dem linienförmigen Vorbruch (207),
- Anbringung einer sich von dem ersten bis zum zweiten Seitenrand (203, 205), insbesondere kontinuierlich, erstreckenden, keine Abtrennung verursachenden ersten Perforationslinie (209) und
Anbringung einer sich von dem ersten bis zum zweiten Seitenrand (203, 205), insbesondere kontinuierlich, erstreckenden, keine Abtrennung verursachenden zweiten Perforationslinie (211) in einem Abstand von der ersten Perforationslinie (209) unter Ausbildung einer Zuschnittsgrundform für das Seitenfaltenpapiergebinde (1), wobei der linienförmige Vorbruch (207) näher beabstandet zur ersten als zur zweiten Perforationslinie vorliegt.

21. Verfahren nach Anspruch 20, ferner umfassend, insbesondere nach dem Schritt der Anbringung von erster und zweiter Perforationslinie (209, 211), insbesondere in dieser Reihenfolge,
- Ausbilden von Längsfaltkanten (19, 19') unter Erhalt von Vorderwand (2), Rückwand (4) und erster und zweiter Seitenwand (11, 11') sowie gleichzeitiges oder vorgelagertes oder nachgelagertes Ausbilden der Seitenfalten (17, 17') von erster und zweiter Seitenwand (11, 11') und
überlappendes Zusammenführen von erstem und zweitem Seitenrand (203, 205) der Papierbahn (200) unter Ausbildung eines Schlauchs und Verbinden, insbesondere Verkleben, von erstem und zweitem Seitenrand (203, 205) im Bereich der Überlappung (91),
- gegebenenfalls flächiges Aneinanderanlegen von Vorderwand (2) und Rückwand (4) sowie der Hälften von erster Seitenwand (11) entlang der Seitenfalte (17) und der Hälften von zweiter Seitenwand (11') entlang der Seitenfalte (17'),
- Auftrennen der ersten und zweiten Perforationslinien (209, 211) unter Erhalt eines Seitenfaltenpapiergebindegrundkörpers (300) und
- Umschlagen, insbesondere Umfalzen, eines Teils des zwischen dem linienförmige Vorbruch (207) und der ersten Perforationslinie vorliegenden, insbesondere den Gebindebodenbereich (20) bildenden, Abschnitts entlang einer Querfaltlinie (81), auf den verbleibenden Teil des Gebindebodenbereichs (20) oder eines Teils hiervon unter Ausbildung eines überlappenden Bereichs und Verbinden, insbesondere Verkleben, des umgeschlagenen Teils im überlappenden Bereich mit dem verbleibenden Teil.

22. Verfahren nach Anspruch 20 oder 21, **dadurch gekennzeichnet, dass** die Querfaltlinie (81) sich im Bereich des ersten Teils (27) des Gebindebodenbereichs (20) beabstandet vom ersten Außenrand (51), insbesondere im Wesentlichen parallel oder parallel zum ersten Außenrand (51), erstreckt, insbesondere im Bereich zwischen den ersten und zweiten Seitenwänden (11, 11'), oder dass die Querfaltlinie (81) sich im Bereich des ersten Teils (27) des Gebindebodenbereichs (20) beabstandet vom ersten Außenrand (51), insbesondere im Wesentlichen parallel oder parallel zum ersten Außenrand (51), und im Bereich des zweiten Teils (29, 29') des Gebindebodenbereichs (20) beabstandet vom zweiten Außenrand (53, 53'), insbesondere im Wesentlichen parallel oder parallel zum ersten Außenrand (53, 53'), und im Bereich des dritten Teils (31) des Gebindebodenbereichs (20) beabstandet vom zweiten Außenrand (53), insbesondere im Wesentlichen parallel oder parallel zum ersten Außenrand (53), und im Bereich des vierten Teils (31') des Gebindebodenbereichs (20) beabstandet vom zweiten Außenrand (53'), insbesondere im Wesentlichen parallel oder parallel zum ersten Außenrand (53'), insbesondere durchgehend, erstreckt.

23. Verfahren nach einem der Ansprüche 20 bis 22, ferner umfassend
- Ausbildung des Gebindebodens unter Faltung entlang des linienförmigen Vorbruchs (207).

24. Seitenfaltenpapiergebinde (1), erhalten oder erhältlich gemäß dem Verfahren nach einem der Ansprüche 20 bis 23.

25. Verwendung des Seitenfaltenpapiergebindes (1) nach einem der Ansprüche 1 bis 19 oder nach Anspruch 24 als Kompostsammel- und/oder -tragegebinde, insbesondere Komposttragetasche und/oder als im unbefüllten Zustand selbststehendes befüllbares Gebinde.
